# EUROPÄISCHE PATENTSCHRIFT

(11) **EP 2 037 176 B1**
(45) Veröffentlichungstag und Bekanntmachung des Hinweises auf die Patenterteilung: **18.07.2018**
(21) Anmeldenummer: 08105288.8
(22) Anmeldetag: 10.09.2008
(51) Int. Cl.: F23N 1/02, F23N 5/12

(54) **Verfahren zum Steuern eines Verdampferbrenners**
Method for controlling a vaporisation boiler
Procédé de commande d'un brûleur à évaporation

(30) Priorität: 12.09.2007 CH 14422007
(43) Veröffentlichungstag der Anmeldung: 18.03.2009
(73) Patentinhaber: Glutz AG, 4502 Solothurn (CH)
(72) Erfinder: Wueest, Josef, 6312, Steinhausen (CH); Schlup, Erwin, 3296, Arch (CH)
(74) Vertreter: Falk, Urs

(56) Entgegenhaltungen:
- EP-A2- 0 321 858
- WO-A1-00/12935
- WO-A1-2004/109183
- DE-A1- 4 323 586
- DE-A1- 10 109 438
- JP-A- 2000 018 571

## Beschreibung

Die Erfindung bezieht sich auf ein Verfahren zum Steuern eines Verdampferbrenners des im Oberbegriff des Anspruchs 1 genannten Typs.

Ein solcher Verdampferbrenner ist ausgelegt für die Verbrennung von flüssigen Brennstoffen wie handelsüblichem Heizöl verschiedener Qualität oder Kerosin und eignet sich insbesondere für Heizungsanlagen von Wohnbauten, aber auch von Nichtwohnbauten, bei denen eine eher geringe Heizleistung im Bereich von wenigen Kilowatt ausreicht. Die vom Brenner beim Verbrennen des Brennstoffs erzeugte Wärme heizt beispielsweise Wasser in einem Heizkessel auf. Bei einem Verdampferbrenner wird der flüssige Brennstoff unter Wärmeeinwirkung verdampft, mit Luft vermischt und dann verbrannt.

Ein Verdampferbrenner der im Oberbegriff des Anspruchs 1 genannten Art ist aus der WO 00/12935 bekannt. Der Verdampferbrenner ist unterhalb des Heizkessels angeordnet. Die Verdampferkammer wird beim Start des Brenners elektrisch vorgeheizt. Sobald die Flamme brennt, erfolgt dann eine Beheizung der Verdampferkammer durch die an der Verdampferkammer vorbeiströmenden heissen Verbrennungsgase, was mittels eines Umlenkkragens erreicht wird. Sobald die Verdampferkammer eine vorbestimmte Temperatur erreicht hat, was mittels eines Temperaturfühlers überwacht wird, kann die elektrische Heizung ausgeschaltet werden.

Aus der WO 2004/109183 ist ein weiterer Verdampferbrenner bekannt. Dieser Verdampferbrenner ist als Sturzbrenner ausgeführt und wird oben am Heizkessel montiert. Die Flamme brennt unterhalb der Verdampferkammer. Die aufsteigenden heissen Verbrennungsgase heizen die Verdampferkammer direkt auf.

Diese bekannten Verdampferbrenner sind als modulierende Brenner konzipiert, d.h. ihre Heizleistung kann in einem vorbestimmten Arbeitsbereich stufenlos gesteuert werden.

Bei Brennern solcher Bauart kommt der Verdampfung des Brennstoffs ausserordentlich grosse Bedeutung zu. So muss die Temperatur der Verdampferkammer genügend hoch sein, damit der Brennstoff vollständig verdampft. Die zugeführte Luftmenge muss an die zugeführte Brennstoffmenge angepasst sein. Wenn mehr Luft zugeführt wird, als für die Verbrennung benötigt wird, dann vermindert dies den Wirkungsgrad. Wenn weniger Luft zugeführt wird, als für die Verbrennung benötigt wird, dann erhöht dies einerseits die Abgasemissionen und führt anderseits zur Ablagerung von unverbrannten oder nicht vollständig verbrannten Brennstoffrückständen.

Der Erfindung liegt die Aufgabe zugrunde, ein Verfahren für den optimalen Betrieb eines solchen Verdampferbrenners zu entwickeln, das ohne Messgeräte für die Messung der zugeführten Luftmenge und der zugeführten Brennstoffmenge auskommt.

Die genannte Aufgabe wird erfindungsgemäss durch die Merkmale des Anspruchs 1 gelöst. Vorteilhafte Weiterbildungen ergeben sich aus den abhängigen Ansprüchen.

Nachfolgend werden Ausführungsbeispiele der Erfindung anhand der Zeichnung näher erläutert.
- Fig. 1: zeigt im Schnitt einen Verdampferbrenner,
- Fig. 2: zeigt eine Funktion zur Steuerung eines Gebläses,
- Fig. 3: zeigt die Abhängigkeit eines Sollwerts T_{S} für die Temperatur der Verdampferkammer von der angeforderten Heizleistung,
- Fig. 4: zeigt die Abhängigkeit eines Korrekturfaktors K von der Heizleistung,
- Fig. 5 bis 7: zeigt verschiedene Funktionen,
- Fig. 8 und 9: zeigen den zeitlichen Verlauf verschiedener Grössen.

Verdampferbrenner, bei denen die vorliegende Erfindung angewendet wird, sind wie erwähnt beispielsweise aus der WO 00/12935 und der WO 2004/109183 bekannt. Die Fig. 1 zeigt einen Vertikalschnitt durch die für das Verständnis der Erfindung nötigen Teile eines solchen als Sturzbrenner ausgelegten Verdampferbrenners. Der Verdampferbrenner umfasst eine Verdampferkammer 1, ein Gebläse 2, einen elektrischen Motor 3 für den Antrieb des Gebläses 2, einen Zerstäuberbecher 4, ein Mischrad 5 und einen Flammenhalter 6. Die Flamme brennt an der Aussenwand des Flammenhalters 6. Das Gebläse 2 umfasst zwei Rotoren 8 und 9, die auf einer vom Motor 3 angetriebenen Antriebswelle 7 befestigt sind. Die Rotoren 8, 9 fördern Frischluft in die Verdampferkammer 1. Der Flammenhalter 6 enthält einen Deckel und sitzt auf der Verdampferkammer 1 auf. Die Verdampferkammer 1 ist eine zum Flammenhalter 6 hin offene Kammer mit einem Boden 10 und einer Seitenwand 11. Der vom Boden 10 und der Seitenwand 11 der Verdampferkammer 1 umschlossene Raum bildet eine Misch- und Verdampferzone. In die Wand der Verdampferkammer 1 ist eine elektrische Heizeinrichtung 12 integriert. Der Zerstäuberbecher 4 und das Mischrad 5 sind bei diesem Ausführungsbeispiel ebenfalls auf der Antriebswelle 7 befestigt, d.h. der Zerstäuberbecher 4, das Mischrad 5 und die Rotoren 8, 9 des Gebläses 2 rotieren miteinander mit der gleichen Geschwindigkeit. Der Zerstäuberbecher 4 und das Mischrad 5 könnten aber auch separat angetrieben werden. Eine Brennstoffpumpe 13 fördert flüssigen Brennstoff durch eine Brennstoffleitung 14, die in den Zerstäuberbecher 4 hineinragt. Der geförderte Brennstoff fliesst oder tropft auf die innere Wand des Zerstäuberbechers 4. Wegen der Drehung des Zerstäuberbechers 4 fliesst der Brennstoff unter der Wirkung der Zentrifugalkraft gegen den äusseren Rand des Zerstäuberbechers 4, wird vom Rand weggeschleudert und trifft auf die Innenwand der Verdampferkammer 1. Gleichzeitig wird durch die Rotoren 8, 9 des Gebläses 2 Frischluft gefördert. Ein gewisser Anteil der Frischluft strömt aussen am Zerstäuberbecher 4 entlang direkt in die Verdampferkammer 1, ein anderer Anteil der Frischluft gelangt durch Öffnungen im Boden des Zerstäuberbechers 4 in das Innere des Zerstäuberbechers 4 und zum Mischrad 5. Das rotierende Mischrad 5 dient dazu, die zugeführte Frischluft in die Verdampferkammer 1 umzuleiten, zu verwirbeln und mit dem verdampften Heizöldampf zu vermischen. Ein solcher Verdampferbrenner kann wie dargestellt als Sturzbrenner ausgeführt sein, er kann aber auch für jede andere Einbaulage, beispielsweise auch eine horizontale Einbaulage, konzipiert sein. Er eignet sich für die Verwendung mit kondensierenden Kesseln wie mit Kesseln anderer Bauart.

Das erfindungsgemässe Verfahren zur Steuerung des Verdampferbrenners benützt eine Prozessgrösse in Form einer aktuellen Temperatur, die vor der Flamme herrscht. Für deren Messung wird ein Temperaturfühler 15 verwendet, der beispielsweise
- in der Seitenwand 11 oder im Boden 10 der Verdampferkammer 1 angebracht ist und somit die Temperatur der Verdampferkammer 1 selbst misst,
- innerhalb des ersten der Verdampferkammer 1 zugewandten Drittels des Flammenhalters 6 platziert ist und somit die Temperatur des Luft/Brennstoff Gemisches misst,
- an der Innenwand des Flammenhalters 6 angebracht ist und somit die Temperatur des Flammenhalters 6 misst.

Mit Vorteil ist der Temperaturfühler 15, wie in der Fig. 1 dargestellt, in der Seitenwand 11 der Verdampferkammer 1 angebracht.

Der Verdampferbrenner ist ein modulierbarer Brenner, bei dem die Heizleistung P zwischen einem Kleinlastwert Pₘᵢₙ und einem Nennlastwert Pₘₐₓ stufenlos oder auch in Stufen variiert werden kann. Der Kleinlastwert Pₘᵢₙ beträgt typischerweise etwa 30 bis 35% des Nennlastwerts Pₘₐₓ.

Der Verdampferbrenner ist an einem Heizkessel montiert, dessen Wassertemperatur von einem Heizungsregler geregelt wird. Der Heizungsregler fordert vom Verdampferbrenner eine Heizleistung P, die im Bereich zwischen Pₘᵢₙ + k * (Pₘₐₓ - Pₘᵢₙ) liegt, wobei die Grösse k den Modulationsgrad des Verdampferbrenners bezeichnet und Werte zwischen 0 und 1 annimmt. Die angeforderte Heizleistung P verändert sich laufend entsprechend dem aktuellen Wärmebedarf.

Die Inbetriebsetzung des Brenners umfasst in bekannter Weise das Einschalten der elektrischen Heizeinrichtung 12 der Verdampferkammer 1. In der Folge steigt die Temperatur der Verdampferkammer 1 an. Sobald die Temperatur der Verdampferkammer 1 einen vorbestimmten Wert erreicht hat, wird der Brennraum vorgelüftet, dann die Drehzahl des Gebläses 2 der eingestellten Zündleistung angepasst und schliesslich die Brennstoffzufuhr für den Brenner gestartet. An der Aussenwand des Flammenhalters 6 entsteht dann durch eine Zündung die Flamme. In der Folge wird nun die Verdampferkammer 1 durch die von der Flamme entwickelte Wärme weiter aufgeheizt, so dass die Temperatur der Verdampferkammer 1 weiter ansteigt. Sobald die Temperatur der Verdampferkammer 1 einen vorbestimmten Wert erreicht hat, wird die elektrische Heizeinrichtung 12 der Verdampferkammer 1 ausgeschaltet.

Für die erfindungsgemässe Steuerung des Verdampferbrenners, d.h. die Steuerung der Brennstoffpumpe 13 und des Gebläses 2, werden verschiedene Grössen benötigt, die nun beschrieben werden, nämlich
- eine Funktion g(P),
- ein Sollwert T_{S}(P) für die Temperatur der Verdampferkammer 1,
- ein interner Sollwert Tᵢₙₜ(t),
- ein Korrekturfaktor K(P), und
- die aktuelle Temperatur der Verdampferkammer 1.

Diese Grössen hängen von der Heizleistung P und/oder von der Zeit t ab.

Die Funktion g(P) ist eine Funktion, die angibt, mit welcher Drehzahl das Gebläse 2 drehen muss, wenn der Brenner die Heizleistung P liefern muss. Sie ist so festgelegt, dass die Temperatur der Verdampferkammer 1 unter idealen Betriebsbedingungen und ohne Anwendung des Korrekturfaktors K(P) bei der Heizleistung Pₘᵢₙ einen vorbestimmten Wert T_{VDKmin} erreicht, mit zunehmender Heizleistung linear zunimmt und bei der maximalen Heizleistung Pₘₐₓ einen vorbestimmten Wert T_{VDKmax} erreicht. In der Praxis hat sich eine Funktion g(P) bewährt, die, wie in der Fig. 2 gezeigt ist, durch zwei Geraden G₁ und G₂ mit unterschiedlicher Steigung darstellbar ist.

Der Sollwert T_{S}(P) ist eine nur von der Heizleistung P abhängige Funktion. Die Fig. 3 zeigt die Abhängigkeit des Sollwerts T_{S} von der Heizleistung P bzw. vom Modulationsgrad k für einen von der Anmelderin entwickelten Verdampferbrenner. Der Sollwert T_{S} ist hier eine lineare Funktion des Modulationsgrades k und beträgt T_{S} = T_{VDK1} beim Modulationsgrad k = 0 (also bei Kleinlast) und T_{S} = T_{VDK2} beim Modulationsgrad k = 1 (also bei Nennlast). Im Beispiel ist T_{VDK1} ≈ 450 °C und T_{VDK2} ≈ 500 °C. Es ist also ${T}_{S} \left(k\right) = {T}_{VDK 1} + k ∗ \left({T}_{VDK 2} - {T}_{VDK 1}\right)$

Der interne Sollwert Tᵢₙₜ(t) dient dazu, das effektive Verhalten der Ist-Temperatur der Verdampferkammer 1 nachzubilden. Er ist abhängig vom Betriebsverlauf. Wenn die angeforderte Heizleistung P plötzlich abrupt ändert, dann ändert der Sollwert T_{S}(P) ebenso abrupt, während der interne Sollwert Tᵢₙₜ(t) dem Sollwert T_{S} über einen leistungsabhängigen Tiefpass nachgeführt wird. Messungen haben ergeben, dass der interne Sollwert Tᵢₙₜ(t) mit Vorteil entsprechend einer e-Funktion mit einer vorbestimmten, dem Brenner angepassten Zeitkonstante nachgeführt wird. Ein solches Verhalten kann mathematisch auf einfache Weise durch die folgende Berechnungsmethode simuliert werden: ${T}_{int} \left({t}_{n + 1}\right) = {T}_{int} \left({t}_{n}\right) + α ∗ \left[{T}_{S} \left(k \left({t}_{n + 1}\right)\right) - {T}_{int} \left({t}_{n}\right)\right]$ wobei die Grösse α so eingestellt ist, dass der Verlauf des internen Sollwerts Tᵢₙₜ den Verlauf der Ist-Temperatur der Verdampferkammer 1 bei einer Leistungsänderung möglichst gut nachbildet. Der interne Sollwert Tᵢₙₜ(t) wird mit einer vorbestimmten Frequenz f₁ von beispielsweise 0.1 Hz, d.h. alle 10 Sekunden, aktualisiert. Die Zeitdauer Δt = tₙ₊₁ - tₙ zwischen aufeinander folgenden Zeitpunkten tₙ, tₙ₊₁ ist also gleich 1/f₁.

Der Korrekturfaktor K(P) ist ein Faktor, der dazu dient, Abweichungen vom idealen Luft/Brennstoffverhältnis zu minimieren. Die Ursachen für solche Abweichungen sind vielfältig, einerseits sind es äussere Faktoren wie die Witterungsbedingungen (Luftdruck, Luftfeuchtigkeit, etc.) und innere Faktoren wie der Verschmutzungsgrad der Verdampferkammer, etc.. Der Korrekturfaktor K wird deshalb im laufenden Betrieb ständig aktualisiert. Der Korrekturfaktor K ist aus Sicherheitsgründen auf einen vorbestimmten Korrekturbereich B₁...B₂ beschränkt. Im Beispiel liegt der Korrekturfaktor K im Bereich zwischen B₁ = -0.1 und B₂ = +0.15.

Die Fig. 4 zeigt die Abhängigkeit des Korrekturfaktors K von der Heizleistung P bzw. vom Modulationsgrad k. Im Beispiel ist der Korrekturfaktor K eine von der Heizleistung P bzw. vom Modulationsgrad k linear abhängige Funktion, die gegeben ist durch $K \left(P\right) = K \left({P}_{min} + k ∗ \left({P}_{max} - {P}_{min}\right)\right) = {K}_{1} + k ∗ \left({K}_{2} - {K}_{1}\right)$

K₁ und K₂ bezeichnen zwei Stützpunktwerte, nämlich K₁ einen Stützpunktwert für Kleinlast und K₂ einen Stützpunktwert für Nennlast.

Der Korrekturfaktor K(P) wird in einem vorbestimmten Rhythmus aktualisiert, indem
- mittels des Temperaturfühlers 15 die Ist-Temperatur Tᵢₛₜ der Verdampferkammer 1 gemessen wird,
- die Differenz ΔT zwischen der Ist-Temperatur Tᵢₛₜ und dem internen Sollwert Tᵢₙₜ berechnet wird zu ΔT = Tᵢₛₜ - Tᵢₙₜ, und daraus
- neue Werte für die Stützpunkte K₁ und K₂ berechnet werden.

Die Werte K₁, K₂ sind also zeitabhängig. Der Korrekturfaktor K hängt zwar immer von der aktuellen Heizleistung ab, verändert sich aber im Lauf der Zeit.

Wenn die Temperaturdifferenz ΔT grösser 0 ist, dann bedeutet dies, dass die Verdampferkammer 1 zu heiss ist. Deshalb soll der Korrekturfaktor K um einen dem Betrag der Temperaturdifferenz ΔT angemessenen Wert erhöht werden. Dadurch wird die Drehzahl D des Gebläses 2 und damit die Luftzufuhr erhöht. Wenn die Temperaturdifferenz ΔT kleiner 0 ist, dann bedeutet dies, dass die Verdampferkammer 1 zu kalt ist. Deshalb soll der Korrekturfaktor K um einen dem Betrag der Temperaturdifferenz ΔT angemessenen Wert verkleinert werden.

Die Änderung des Korrekturfaktors K kann auf verschiedene Arten vorgenommen werden. Eine erste Möglichkeit besteht darin, beide Stützpunktwerte K₁ und K₂ um einen gleichen Wert Δk(ΔT) zu erhöhen oder zu verkleinern, wobei die Funktion Δk(ΔT) eine vorgegebene Funktion ist. Weil sich störende Veränderungen in den Umgebungsbedingungen (z.B. Verschmutzung des Heizkessels, etc.) auf den Betrieb bei Kleinlast und bei Grosslast verschieden auswirken, werden die Korrekturwerte für Kleinlast und Grosslast mit Vorteil separat nachgeführt. Eine zweite, bevorzugte Möglichkeit besteht deshalb darin, die beiden Stützpunktwerte um verschieden grosse Werte zu ändern und dies in Funktion der aktuellen Heizleistung. Die beiden folgenden Gleichungen stellen eine beispielhafte Möglichkeit dar: ${K}_{1} \left({t}_{n + 1}\right) = {K}_{1} \left({t}_{n}\right) + {h}_{1} \left(k\right) ∗ ΔT ∗ β$ ${K}_{2} \left({t}_{n + 1}\right) = {K}_{2} \left({t}_{n}\right) + {h}_{2} \left(k\right) ∗ ΔT ∗ β$ wobei die Grösse β eine Konstante mit der Masseinheit 1/°Cist. In Versuchen hat sich folgende Aufteilung bewährt: ${h}_{1} \left(k\right) = \left(1 - k\right)$ ${h}_{2} \left(k\right) = γ ∗ k$ wobei die Grösse γ eine Konstante ist. Die Fig. 5 illustriert die Funktionen h₁(k) und h₂(k) gemäss den Gleichungen 6 und 7. Die Fig. 6 und Fig. 7 illustrieren weitere Beispiele von geeigneten Funktionen h₁(k) und h₂(k), mit denen die beim Betrieb des Verdampferbrenners beim Modulationsgrad k ermittelte Temperaturdifferenz ΔT in Änderungen der Stützpunktwerte K₁ und K₂ aufgeteilt werden kann.

Falls K₁(tₙ₊₁) kleiner als der Wert B₁ ist, wird K₁(tₙ₊₁) = B₁ gesetzt, falls K₁(tₙ₊₁) grösser als der Wert B₂ ist, wird K₁(tₙ₊₁) = B₂ gesetzt. Auf analoge Weise wird der Stützpunktwert K₂(tₙ₊₁) auf Werte innerhalb des vorgegebenen Bereichs B₁...B₂ begrenzt. Dadurch wird gewährleistet, dass der Korrekturfaktor K innerhalb des vorgegebenen Bereichs B₁...B₂ liegt.

Der aktualisierte Korrekturfaktor K(tₙ₊₁) ergibt sich dann zu $K \left(P \left({t}_{n + 1}\right)\right) = {K}_{1} \left({t}_{n + 1}\right) + k ∗ \left[{K}_{2} \left({t}_{n + 1}\right) - {K}_{1} \left({t}_{n + 1}\right)\right]$

Die beiden Stützpunktwerte K₁ und K₂ werden wie der interne Sollwert Tᵢₙₜ als zeitabhängige Parameter geführt und periodisch, allerdings mit unterschiedlicher Frequenz, neu berechnet. Die Aktualisierung des Korrekturfaktors K kann entfallen, wenn die gemessene Temperaturdifferenz ΔT kleiner als eine minimale Temperaturdifferenz ΔTₘᵢₙ ist, unterhalb der Korrekturen des Korrekturfaktors K keinen Sinn machen, da die Messgenauigkeit des Temperaturfühlers 15 nur bei etwa 2.5 °C liegt.

Somit erfolgt der Betrieb des Verdampferbrenners wie folgt:
- Die Brennstoffpumpe 13 fördert eine Brennstoffmenge entsprechend der aktuell vom Heizungsregler angeforderten Heizleistung P(t).
- Das Gebläse 2 dreht mit einer Drehzahl D, die durch die Funktion D = g(P) * [1 + K(P)] gegeben ist.
- Der Korrekturfaktor K(P) wird während des Betriebs immer wieder, vorzugsweise periodisch, aktualisiert.

Die Fig. 8 zeigt in einem Diagramm vier Kurven 16 bis 19. Die Kurve 16 zeigt den Verlauf des von der vom Heizungsregler angeforderten Heizleistung P(t) abhängigen Sollwerts T_{S}(P(t)) für die Temperatur der Verdampferkammer 1 (Fig. 1), die Kurve 17 zeigt den Verlauf des internen Sollwerts Tᵢₙₜ(t), die Kurve 18 zeigt den Verlauf der vom Temperaturfühler 15 gemessenen Ist-Temperatur der Verdampferkammer 1 und die Kurve 19 zeigt den Verlauf der Drehzahl D(t) des Gebläses 2. Auf der Abszissenachse ist die Zeit t dargestellt, auf der Ordinatenachse die Temperatur T. Bei diesem Beispiel wird der Korrekturfaktor K(P) im Takt von 15 Minuten aktualisiert. Der durch die in der Fig. 8 dargestellten Kurven illustrierte Betrieb des Verdampferbrenners ist folgender:
Zeitpunkt t₀ = 0: Der Verdampferbrenner wird eingeschaltet, wobei für die Zündung die Heizleistung Pₘₐₓ angefordert wird. Der Sollwert T_{S}(Pₘₐₓ) ist ein konstanter Wert, wie dies die Kurve 16 illustriert. Das Gebläse 2 dreht vorerst mit der Drehzahl D₁ = g(Pₘₐₓ) * [1 + K(Pₘₐₓ)]. Der interne Sollwert Tᵢₙₜ(t) nimmt kontinuierlich zu und erreicht nach etwa 20 Minuten den Sollwert T_{S}(Pₘₐₓ). Die Ist-Temperatur (Kurve 18) steigt schneller an als der interne Sollwert Tᵢₙₜ(t) und überschwingt.

Am Zeitpunkt t₁ = 15 Min. erfolgt die erste Aktualisierung des Korrekturfaktors K(P). Weil die Temperaturdifferenz ΔT = Tᵢₛₜ - Tᵢₙₜ > 0 und weil der Brenner bei Nennlast Pₘₐₓ läuft, bewirkt die Temperaturdifferenz ΔT nur eine Erhöhung des Stützpunktwertes K₂, während der Stützpunktwert K₁ nicht geändert wird. Der Korrekturfaktor K(Pₘₐₓ) wird also grösser und die Drehzahl D des Gebläses wird auf den Wert D₂ erhöht.

Am Zeitpunkt t₂ = 30 Min. erfolgt die zweite Aktualisierung des Korrekturfaktors K(P). Weil die Temperaturdifferenz ΔT = Tᵢₛₜ - Tᵢₙₜ > ΔTₘᵢₙ > 0 ist, wird der Korrekturfaktor K(Pₘₐₓ) nochmals grösser und die Drehzahl D des Gebläses wird auf den Wert D₃ erhöht.

Am Zeitpunkt t₃ = 45 Min. erfolgt die dritte Aktualisierung des Korrekturfaktors K(P). Weil die Temperaturdifferenz ΔT = Tᵢₛₜ - Tᵢₙₜ < ΔTₘᵢₙ ist, erfolgt keine Änderung des Korrekturfaktors K(P). Die Drehzahl D des Gebläses bleibt somit beim Wert D₃.

Die Fig. 9 zeigt in einem Diagramm den Verlauf der drei Kurven 16 bis 18 während einer späteren Betriebsphase, während der die vom Heizungsregler angeforderten Heizleistung P immer wieder ändert. Der Verlauf der Drehzahl D(t) des Gebläses 2 ist hier nicht dargestellt. Der Korrekturfaktor K(P) wird immer noch im Rhythmus von 15 Minuten aktualisiert. Weil die Temperaturdifferenz ΔT = Tᵢₛₜ - Tᵢₙₜ aber meistens kleiner als ΔTₘᵢₙ ist, erfolgt nur an den beiden mit einem Pfeil angezeigten Zeitpunkten eine Änderung des Korrekturfaktors K(P) und damit eine Änderung der Drehzahl D des Gebläses 2.

Die Aktualisierung des Korrekturfaktors K erfolgt gemäss vorgegebenen Kriterien, bevorzugt unabhängig vom Betriebszustand des Brenners periodisch mit der Frequenz f₂, im Beispiel in einem Takt von 15 Minuten, wie oben beschrieben. Die Aktualisierung kann aber auch beim Auftreten gewisser Ereignisse oder auch aperiodisch erfolgen.

Der Korrekturfaktor K(P) wird wie beschrieben laufend aktualisiert und gespeichert. Er bleibt erhalten, auch wenn der Verdampferbrenner ausgeschaltet wird. Beim nächsten Start des Verdampferbrenners dient der gespeicherte Korrekturfaktor K(P) als Ausgangswert.

Die obige Beschreibung betraf den Normalfall. Es kommen im Betrieb aber auch spezielle Situationen vor, bei denen mit Vorteil spezifische Massnahmen ergriffen werden.

### a) Flammenausfall

Es kommt ab und zu vor, insbesondere bei der ersten Inbetriebnahme des Brenners, dass die Flamme im Betrieb des Brenners wieder erlischt. Falls die aktuelle, vom Temperaturfühler 15 gemeldete Temperatur der Verdampferkammer 1 grösser ist als der interne Sollwert Tᵢₙₜ, dann bedeutet dies, dass der Brenner mehr Luft benötigt. In diesem Fall werden die Stützpunktwerte K₁ und K₂ um einen vorbestimmten Wert, beispielsweise um 0.02, erhöht.

### b) Ausschalten der gesamten Heizungsanlage

Wenn die Heizungsanlage ausgeschaltet wird, sei es weil der Kaminfeger vorbeikommt oder ein Brennerservice durchgeführt wird oder auch weil die Heizungsanlage in der Sommerzeit nicht benötigt wird, dann wird der Korrekturfaktor K, d.h. hier die Stützpunktwerte K₁ und K₂, automatisch auf 0 zurückgesetzt.

### c) Korrektur bei stark schwankender Heizleistung

Wenn der Brenner nicht stabil läuft, was sich als erhebliche Schwankungen der Heizleistung bemerkbar macht, ist es vorteilhaft, keine oder eine gegenüber dem Normalfall geringere Änderung am Korrekturfaktor K vorzunehmen. Die Aktualisierung des Korrekturfaktors K erfolgt in einem festen Takt an vorbestimmten Zeitpunkten. Wenn die Variation der Heizleistung seit dem letzten Zeitpunkt bis zum neuen Zeitpunkt einen vorbestimmten Wert überschreitet, dann wird der Korrekturfaktor K nicht oder nur zum Teil aktualisiert.

Bisher wurde davon ausgegangen, dass die für die Berechnung der Dosierfrequenz der Brennstoffpumpe 13 (Fig. 1) und der Drehzahl des Gebläses 2 angenommene Heizleistung P auch wirklich vorliegt. Es ist aber möglich, dass aufgrund von Temperaturschwankungen, Alterungserscheinungen oder falschen Einstellungen die geförderte Brennstoffmenge nicht mit der angenommenen Brennstoffmenge übereinstimmt. In einem solchen Fall stimmt daher das Brennstoff/Luft Verhältnis nicht mehr. Die vorher beschriebene Steuerung korrigiert zwar die Gebläsedrehzahl, bis die Temperatur den Sollwert erreicht. Da dieser Sollwert aber von einer falsch angenommenen Leistung abgeleitet wurde, wird das Brennstoff/Luft Verhältnis zwar verbessert, stimmt aber noch nicht genau. Eine falsche Heizleistung hat Einfluss auf die Emissionen: zu hohe Leistung bei Nennlast führt zu erhöhten NOₓ-Werten, zu tiefe Leistung bei Kleinlast führt zu erhöhten CO-Werten. Es ist im Sinne einer sauberen Verbrennung, wenn die aktuelle Heizleistung mit der angenommenen Heizleistung P übereinstimmt. Es wurde nun festgestellt, dass bestimmte Prozessgrössen nach der Flamme im wesentlichen von der tatsächlich vorliegenden Heizleistung und nur geringfügig vom Luftüberschuss abhängig sind. Diese Prozessgrössen eignen sich deshalb für die Korrektur der Heizleistung. Geeignete Prozessgrössen sind
- das Ionisationssignal eines ohnehin vorhandenen Ionisationsfühlers 20 (Fig. 1),
- die Temperatur der Flamme,
- die Temperatur in dem dem Gebläse 2 zugewandten Drittel des Brennraums.

Die Brennstoffpumpe 13 ist beispielsweise eine Schwingkolbenpumpe. Bei einer solchen Pumpe ist die geförderte Brennstoffmenge proportional zur Arbeitsfrequenz, der sogenannten Dosierfrequenz F. Die Dosierfrequenz F wird daher eingestellt gemäss der Gleichung $F = δ ∗ P$

Der Faktor δ wird bei geeigneter Gelegenheit überprüft und gegebenenfalls aktualisiert. Die Aktualisierung vom aktuellen Wert δ auf den neuen Wert δₙₑᵤ erfolgt gemäss der folgenden Gleichung ${δ}_{neu} = δ + λ ∗ \left[{S}_{S} \left({P}_{min}\right) - {S}_{ist}\right]$ wobei der Wert Sᵢₛₜ der aktuelle Wert der ausgewählten Prozessgrösse und S_{S} der Sollwert der ausgewählten Prozessgrösse ist und wobei die Grösse λ ein konstanter Faktor ist. Die Aktualisierung des Faktors δ erfolgt bevorzugt, wenn der Verdampferbrenner stabil bei Kleinlast Pₘᵢₙ läuft, weil bei Kleinlast die Abhängigkeit der erwähnten Prozessgrössen vom Luftüberschuss am geringsten und die Empfindlichkeit der erwähnten Prozessgrössen am grössten ist.

Durch die Steuerung der Drehzahl D des Gebläses 2 basierend auf der erfindungsgemässen Nachführung des Korrekturfaktors K(P) wird eine optimale Verdampfung und Verbrennung des Brennstoffs erreicht. Die Verbrennung wird weiter optimiert, wenn auch die Förderleistung der Brennstoffpumpe 13 ab und zu überprüft und gegebenenfalls nachgeführt wird.

## Patentansprüche

1. Verfahren zum Steuern eines Verdampferbrenners, dessen Heizleistung P zwischen einem Minimalwert Pₘᵢₙ und einem Nennwert Pₘₐₓ modulierbar ist, wobei ein übergeordneter Regler eine Heizleistung P anfordert, wobei der Verdampferbrenner eine Verdampferkammer (1), eine Brennstoffpumpe (13) für die Förderung des Brennstoffs, ein Gebläse (2) für die Förderung der Verbrennungsluft, dessen Drehzahl D steuerbar ist, einen Zerstäuberbecher (4), ein Mischrad (5) und einen Flammenhalter (6) aufweist, wobei die Verdampferkammer (1) eine zum Flammenhalter (6) hin offene Kammer mit einem Boden (10) und einer Seitenwand (11) ist, und wobei bei dem Verfahren mittels der Brennstoffpumpe (13) eine Brennstoffmenge entsprechend der aktuell angeforderten Heizleistung P dem Zerstäuberbecher (4) zugeführt und die Drehzahl D des Gebläses (2) gesteuert wird, **dadurch gekennzeichnet,**
- **dass** die Drehzahl D des Gebläses (2) gesteuert wird gemäss einer Funktion D = g(P) * (1 + K), wobei g(P) eine von der Heizleistung P abhängige vorgegebene Funktion und K ein veränderbarer Korrekturfaktor ist,
- **dass** der Korrekturfaktor K gemäss vorgegebenen Kriterien aktualisiert wird,
- **dass** ein interner Sollwert Tᵢₙₜ, der dazu dient, das effektive Verhalten der Ist-Temperatur der Verdampferkammer (1) nachzubilden, geführt wird, und
- **dass** entweder die Temperatur der Verdampferkammer (1) oder die Temperatur des Luft/Brennstoff Gemisches im Bereich desjenigen Drittels des Flammenhalters (6), der der Verdampferkammer (1) zugewandt ist, oder die Temperatur der Innenwand des Flammenhalters (6) und der interne Sollwert Tᵢₙₜ für die Aktualisierung des Korrekturfaktors K benützt werden.

2. Verfahren nach Anspruch 1, **dadurch gekennzeichnet, dass** der Korrekturfaktor K eine von der Heizleistung P abhängige Funktion ist.

3. Verfahren nach Anspruch 1 oder 2, **dadurch gekennzeichnet,**
- **dass** der interne Sollwert Tᵢₙₜ mit einer vorbestimmten Frequenz aktualisiert wird, wobei für die Aktualisierung der aktuelle Wert des internen Sollwerts Tᵢₙₜ und die aktuell angeforderte Heizleistung P massgebend sind, und
- **dass** für die Aktualisierung des Korrekturfaktors K die Differenz zwischen der im Anspruch 1 genannten Temperatur und dem internen Sollwert Tᵢₙₜ massgebend ist.

4. Verfahren nach einem der Ansprüche 1 bis 3, **dadurch gekennzeichnet, dass** bei einem Flammenausfall im Betrieb der Korrekturfaktor K um einen vorbestimmten Wert erhöht wird, falls die im Anspruch 1 genannte Temperatur grösser ist als der interne Sollwert Tᵢₙₜ.

5. Verfahren nach einem der Ansprüche 1 bis 4, **dadurch gekennzeichnet, dass** die von der Brennstoffpumpe (13) geförderte Brennstoffmenge ab und zu aktualisiert wird, wobei für die Aktualisierung eine Prozessgrösse nach der Flamme benützt wird.

6. Verfahren nach Anspruch 5, **dadurch gekennzeichnet, dass** die Prozessgrösse nach der Flamme das gemittelte oder gefilterte Ionisationssignal eines Ionisationsfühlers ist.

7. Verfahren nach Anspruch 5 oder 6, **dadurch gekennzeichnet, dass** die Aktualisierung der von der Brennstoffpumpe (13) geförderten Brennstoffmenge erfolgt, wenn der Verdampferbrenner bei der minimalen Heizleistung Pₘᵢₙ läuft.

## Claims

1. Method for controlling an evaporator burner whose heating power P can be modulated between a minimum value Pₘᵢₙ and a nominal value Pₘₐₓ, wherein a higher-level controller requests a heating power P, wherein the evaporator burner has an evaporator chamber (1), a fuel pump (13) for conveying the fuel, a blower (2) for conveying the combustion air, the rotation speed D of which is controllable, an atomizer cup (4), a mixing wheel (5) and a flame holder (6), wherein the evaporator chamber is a chamber with a bottom (10) and a side wall (11) which is open towards the flame holder (6), and wherein during the method a fuel quantity corresponding to the currently required heating power P is fed to the atomizer cup (4) by means of the fuel pump (13) and the rotational speed D of the blower (2) is controlled, **characterized in that**
- the rotational speed D of the blower (2) is controlled according to a function D = g (P) * (1 + K), where g (P) is a function dependent on the heating power P and K is a changeable correction factor,
- that the correction factor K is updated according to specified criteria,
- that an internal setpoint Tᵢₙₜ, which serves to emulate the effective behaviour of the actual temperature of the evaporator chamber (1), is used, and
- **in that** either the temperature of the evaporator chamber (1) or the temperature of the air/fuel mixture in the region of that third of the flame holder (6) facing the evaporator chamber (1), or the temperature of the inner wall of the flame holder (6) and the internal setpoint Tᵢₙₜ are used for updating the correction factor K.

2. Method according to claim 1, **characterized in that** the correction factor K is a function dependent on the heating power P.

3. Method according to claim 1 or 2, **characterized in that**
- the internal setpoint Tᵢₙₜ is updated at a predetermined frequency, wherein the current value of the internal setpoint Tᵢₙₜ and the currently requested heating power P are decisive for the update, and
- **in that** the difference between the temperature mentioned in claim 1 and the internal setpoint Tᵢₙₜ is decisive for updating the correction factor K.

4. Method according to any of claims 1 to 3, **characterized in that in that** in the event of a flame failure during operation, the correction factor K is increased by a predetermined value if the temperature mentioned in claim 1 is greater than the internal setpoint Tᵢₙₜ.

5. Method according to any of claims 1 to 4, **characterized in that** the fuel quantity delivered by the fuel pump (13) is updated from time to time, wherein a process variable after the flame is used for the update.

6. Method according to claim 5, **characterized in that** the process variable after the flame is the averaged or filtered ionization signal of an ionization sensor.

7. Method according to claim 5 or 6, **characterized in that** the fuel quantity delivered by the fuel pump (13) is updated when the evaporator burner is running at the minimum heating power Pₘᵢₙ.

## Revendications

1. Procédé pour contrôler un brûleur d'évaporateur dont la puissance de chauffage P peut être modulée entre une valeur minimale Pₘᵢₙ et une valeur nominale Pₘₐₓ, dans lequel un régulateur de niveau supérieur demande une puissance de chauffage P, le brûleur d'évaporateur comportant une chambre d'évaporation (1), une pompe à carburant (13) pour transporter le carburant, un ventilateur (2) pour transporter l'air de combustion, dont la vitesse de rotation D est contrôlable, un bécher atomiseur (4), une roue mélangeuse (5) et un porte-flammes (6), dans lequel la chambre d'évaporation (1) est une chambre avec un fond (10) et une paroi latérale (11) qui est ouverte vers le porte-flammes (6), et dans lequel au cours du procédé, au moyen de la pompe à carburant (13), une quantité de carburant correspondant à la puissance de chauffage P actuellement requise est introduite dans le bécher atomiseur (4) et la vitesse de rotation D du ventilateur (2) est contrôlée, **caractérisé en ce que**
- la vitesse de rotation D du ventilateur (2) est contrôlée selon une fonction D = g (P) * (1 + K), où g (P) est une fonction dépendant de la puissance de chauffage P et K est un facteur de correction variable,
- que le facteur de correction K est actualisé conformément aux critères spécifiés,
- qu'une consigne interne Tᵢₙₜ, qui sert à émuler le comportement effectif de la température actuelle de la chambre d'évaporation (1), est utilisée, et
- que soit la température de la chambre d'évaporation (1) ou la température du mélange air/carburant dans la région du tiers du porte-flammes (6) faisant face à la chambre d'évaporation (1), soit la température de la paroi intérieure du porte-flammes (6) et la consigne interne Tᵢₙₜ sont utilisées pour actualiser le facteur de correction K.

2. Procédé selon la revendication 1, **caractérisé en ce que** le facteur de correction K est une fonction dépendant de la puissance de chauffage P.

3. Procédé selon la revendication 1 ou 2, **caractérisé en ce que**
- la consigne interne Tᵢₙₜ est actualisé à une fréquence prédéterminée, dans laquelle la valeur actuelle de la consigne interne Tᵢₙₜ et la puissance de chauffage P actuellement demandée sont déterminantes pour l'actualisation, et
- **en ce que** la différence entre la température mentionnée dans la revendication 1 et la consigne interne Tᵢₙₜ est déterminante pour actualiser le facteur de correction K.

4. Procédé selon une des revendications 1 à 3, **caractérisé en ce qu'**en cas de défaillance de la flamme pendant le fonctionnement, le facteur de correction K est augmenté d'une valeur prédéterminée si la température mentionnée dans la revendication 1 est plus grande que le consigne interne Tᵢₙₜ.

5. Procédé selon une des revendications 1 à 4, **caractérisé en ce que** la quantité de carburant délivrée par la pompe à carburant (13) est actualisé de temps en temps, sachant qu'une variable de processus après la flamme est utilisée pour l'actualisation.

6. Procédé selon la revendication 5, **caractérisé en ce que** la variable de processus après la flamme est le signal d'ionisation moyenné ou filtré d'un capteur d'ionisation.

7. Procédé selon la revendication 5 ou 6, **caractérisé en ce que** la quantité de carburant délivrée par la pompe à carburant (13) est actualisé lorsque le brûleur d'évaporateur fonctionne à la puissance de chauffage minimale Pₘᵢₙ.
